# EUROPÄISCHE PATENTANMELDUNG

(11) **EP 0 571 709 A1**
(43) Veröffentlichungstag der Anmeldung: **01.12.1993**
(21) Anmeldenummer: 93101881.6
(22) Anmeldetag: 06.02.1993
(51) Int. Cl.: A43B 17/18, A43B 13/36

(54) **Schuhboden**

(30) Priorität: 29.05.1992 DE 9207287 U
(71) Anmelder: ALSA GmbH, D-36396 Steinau-Uerzell (DE)
(72) Erfinder: Schmalbach,Erwin, 6424 Grebenhain-Crainfeld (DE)
(74) Vertreter: Schlagwein, Udo, Dipl.-Ing.

(57) **Zusammenfassung**

Bei einem Schuhboden (1) mit einer lösbar angeordneten, formstabilen Einlegesohle (5), insbesondere einer Fußbettsohle, hat die Einlegesohle (5) einen seitlichen Wulst (8), welcher in eine Ausnehmung (9) des Schuhbodens (1) einrastet, wenn die Einlegesohle (5) in ihn eingelegt ist. Dadurch wird die Einlegesohle (5) auch dann in der richtigen Position im Schuhboden (1) fixiert, wenn sie beispielsweise durch einen Trocknungsvorgang verzogen ist.

## Beschreibung

Die Erfindung betrifft einen Schuhboden mit einer lösbar angeordneten, formstabilen Einlegesohle, insbesondere einer Fußbettsohle.

Es ist allgemein bekannt und gebräuchlich, in Schuhen eine formstabile Fußbettsohle auswechselbar anzuordnen. Als Beispiel hierfür sei auf die EP-A-0 434 918 verwiesen. Solche auswechselbare Einlegesohlen ermöglichen es, diese nach dem Tragen separat von den Schuhen zu waschen und zu trocknen. Weiterhin kann man bei solchen Schuhen statt einer normalen Fußbettsohle eine individuell geformte Fußbettsohle in den Schuh einlegen.

Einlegesohlen sollten aus einem fußschweißaufsaugenden Material bestehen. Meist wird für sie mit Latex gebundener Kork verwendet. Deshalb kommt es gelegentlich schon bei der Herstellung, häufig aber beim Trocknen solcher Einlegesohlen zu einem Verziehen, wodurch sie sich im Schuh beim Anziehen des Schuhs verschieben können und deshalb in ihm nicht korrekt sitzen.

Der Erfindung liegt das Problem zugrunde, einen Schuhboden so auszubilden, daß auch eine verzogene Einlegesohle stets in die richtigen Position auf ihn gelangt.

Dieses Problem wird erfindungsgemäß dadurch gelöst, daß die Einlegesohle durch eine Rastverbindung lösbar auf dem Schuhboden gehalten ist.

Durch diese erfindungsgemäße Rastverbindung wird die Einlegesohle auf der Fußformsohle fixiert. Auch wenn sie beispielsweise durch einen Trocknungsvorgang verzogen ist, gelangt sie durch die Rastverbindung zwangsläufig in eine feste und genau richtige Position auf dem Schuhboden. Dadurch wird insbesondere das Anziehen der Schuhe mit dem neuerungsgemäßen Schuhboden erleichtert. Außerdem spielt es keine Rolle mehr, wenn die Einlegesohlen schon nach ihrer Fertigung verwunden sind, da sie im Schuh auf dem Schuhboden zwangsläufig voll aufliegen.

Eine besonders einfach herzustellende Ausführungsform der Erfindung besteht darin, daß der Schuhboden beim Einlegen der Einlegesohle seitlich über die Einlegesohle schnappende Vorsprünge hat.

Besonders kostengünstig ist es, wenn gemäß einer Weiterbildung der Erfindung die Vorsprünge an einigen Stellen des Schuhbodens vorgesehen sind.

Dabei ist es insbesondere zweckmäßig, jeweils einen Vorsprung an der Schuhspitze und Schuhferse vorzusehen.

Die Einlegesohle wird besonders gut im Schuhboden gehalten und liegt auch im unbelasteten Zustand über ihre gesamte Erstreckung auf ihm auf, wenn die Vorsprünge als ein einziger, umlaufender, über den gesamten Rand der Einlegesohle greifender Rastrand ausgebildet sind.

Der Rastrand ist besonders einfach zu erzeugen, wenn er ein innenseitig an einem hochgezogenen Rand des Schuhbodens umlaufender, von oben her über die Einlegesohle greifender Wulst ist.

Statt den Rand über die Einlegesohle schnappen zu lassen, kann man in kinematischer Umkehr dieses Prinzips die Rastverbindung durch einen nach außen gerichteten Wulst der Einlegesohle und eine diesen aufnehmende Ausnehmung in der Innenseite des Randes bilden.

Eine andere, konstruktiv sehr einfache Ausführungsform besteht darin, daß der als Rastrand ausgebildete Vorsprung durch einen hinterschnittenen Rand des Schuhbodens gebildet ist und die Einlegesohle entsprechend mit zunehmender Höhe im Querschnitt abnimmt.

Die Erfindung läßt zahlreiche Ausführungsformen zu. Zur weiteren Verdeutlichung ihres Grundprinzips sind zwei davon in der Zeichnung dargestellt und werden nachfolgend beschrieben. Diese zeigt in
- Fig.1: einen Querschnitt durch einen eine Einlegesohle aufweisenden Schuhboden nach der Erfindung,
- Fig.2: einen Querschnitt durch eine zweite Ausführungsform eines Schuhbodens mit Einlegesohle.

Die Figur 1 zeigt einen Schuhboden 1, welcher einen hochgezogenen Rand 2 aufweist. Dieser hat, wie bei Flexibleschuhen üblich, in seiner Außenseite eine umlaufende Nahtrille 3, in welche vorgefertigte Nahtlöcher münden.

Wichtig für die Neuerung ist, wie eine als Fußbettsohle ausgebildete Einlegesohle 5 auf dem Schuhboden 1 gehalten wird. Hierzu hat der Rand 2 des Schuhbodens 1 über die Einlegesohle 5 schnappende Vorsprünge 6. Bei diesen Vorsprüngen könnte es sich um jeweils einen Vorsprung im Bereich der Sohlenspitze und Ferse handeln. Bei dem Ausführungsbeispiel nach Figur 1 sind die Vorsprünge 6 dadurch gebildet, daß der Rand 2 nach innen hin hinterschnitten ist. Die Einlegesohle 5 nimmt entsprechend nach oben hin im Querschnitt ab, so daß sie in die Hinterschneidung einzurasten vermag.

Bei der Ausführungsform nach Figur 2 ist innenseitig am Rand 2 des Schuhbodens 1 ein Wulst 7 angeformt, der über die Einlegesohle 5 greift. Dieser Wulst 7 kann wiederum umlaufend ausgebildet oder nur an einigen Stellen vorgesehen sein. Weiterhin hat bei dieser Ausführungsform die Einlegesohle 5 einen nach außen gerichteten Wulst 8, der in eine Ausnehmung 9 der Innenseite des Randes 2 eingeschnappt ist. Die Einlegesohle 5 ist somit zweifach auf dem Schuhboden 1 gehalten. Natürlich könnte man auch entweder den Wulst 8 oder den Wulst 7 weglassen, wenn man auf die doppelte Sicherung verzichten will.

### Auflistung der verwendeten Bezugszeichen

- 1: Schuhboden
- 2: Rand
- 3: Nahtrille
- 4: Nahtlöcher
- 5: Einlegesohle
- 6: Vorsprung
- 7: Wulst
- 8: Wulst
- 9: Ausnehmung

## Patentansprüche

1. Schuhboden mit einer lösbar angeordneten, formstabilen Einlegesohle, insbesondere einer Fußbettsohle, **dadurch gekennzeichnet,** daß die Einlegesohle (5) durch eine Rastverbindung (Vorsprung 6, Wulst 7 oder Wulst 8) lösbar auf dem Schuhboden (1) gehalten ist.

2. Schuhboden nach Anspruch 1, **dadurch gekennzeichnet**, daß der Schuhboden (1) beim Einlegen der Einlegesohle (5) seitlich über die Einlegesohle (5) schnappende Vorsprünge (6) hat.

3. Schuhboden nach den Ansprüchen 1 oder 2, **dadurch gekennzeichnet**, daß die Vorsprünge (6) an einigen Stellen des Schuhbodens (1) vorgesehen sind.

4. Schuhboden nach zumindest einem der vorangehenden Ansprüche, **dadurch gekennzeichnet**, daß jeweils ein Vorsprung (6) an der Schuhspitze und ein Vorsprung an der Schuhferse vorgesehen ist.

5. Schuhboden nach den Ansprüchen 1 oder 2, **dadurch gekennzeichnet**, daß die Vorsprünge (6) als ein einziger, umlaufender, über den gesamten Rand der Einlegesohle (5) greifender Rastrand ausgebildet sind.

6. Schuhboden nach Anspruch 5, **dadurch gekennzeichnet,** daß der als Rastrand ausgebildete Vorsprung (6) ein innenseitig an einem hochgezogenen Rand (2) des Schuhbodens (1) umlaufender, von oben her über die Einlegesohle (5) greifender Wulst (7) ist.

7. Schuhboden nach zumindest einem der vorangehenden Ansprüche, **dadurch gekennzeichnet,** daß die Rastverbindung durch einen nach außen gerichteten Wulst (8) der Einlegesohle (5) und eine diesen aufnehmende Ausnehmung (9) in der Innenseite des Randes (2) gebildet ist.

8. Schuhboden nach Anspruch 6, **dadurch gekennzeichnet**, daß der als Rastrand ausgebildete Vorsprung (6) durch einen hinterschnittenen Rand (2) des Schuhbodens (1) gebildet ist und die Einlegesohle (5) entsprechend mit zunehmender Höhe im Querschnitt abnimmt.
